# EUROPÄISCHE PATENTSCHRIFT

(11) **EP 0 742 936 B1**
(45) Veröffentlichungstag und Bekanntmachung des Hinweises auf die Patenterteilung: **17.06.1998**
(21) Anmeldenummer: 95907547.4
(22) Anmeldetag: 31.01.1995
(51) Int. Cl.: G09F 3/20

(54) **WECHSELKASSETTE FÜR PREISAUSZEICHNUNGEN IN WARENMÄRKTEN**
INTERCHANGEABLE CASSETTE FOR PRICE LABELLING IN SUPERMARKETS
CASSETTE INTERCHANGEABLE POUR L'AFFICHAGE DE PRIX DANS LES SUPERMARCHES

(30) Priorität: 05.02.1994 DE 9402170 U
(43) Veröffentlichungstag der Anmeldung: 20.11.1996
(73) Patentinhaber: Meto International GmbH, 69434 Hirschhorn/Neckar (DE)
(72) Erfinder: Zeidler, Rudolf, 71155 Altdorf (DE)
(74) Vertreter: Andres, Angelika Maria
(86) Internationale Anmeldenummer: DE9500130
(87) Internationale Veröffentlichungsnummer: WO9521438

(56) Entgegenhaltungen:
- EP-A- 0 152 398
- GB-A- 2 096 377

## Beschreibung

Die Erfindung bezieht sich auf eine Wechselkassette in Warenmärkten, wobei die Erfindung vorzugsweise für die Pfandpreisauszeichnungen für den Getränkehandel in Warenmärkten nutzbar ist. Die in sich abgeschlossene Wechselkassette wird in die Schubfächer der marktüblichen Preisauszeichnungsschilder geschoben, damit die Ziffern auf den in die Wechselkassette eingelegten Leporellos durch Sichtfenster in der Wechselkassette sichtbar gemacht und so ein z.B. aus Deutsche Mark und Pfennigen zusammengesetzter Pfandpreis ausgezeichnet wird. Die Erfindung liegt auf dem technischen Gebiet des Kunststofformenbaus. Die erfindungsgemäße Wechselkassette besteht, bzw. ist gefertigt aus einem im Spritzgießverfahren verwendbaren Kunststoff (z.B. Polypropylen, Polystyrol, o.a.).

GB-A-2 096 377 offenbart ein Preisauszeichnungsschild mit den Merkmalen des Oberbegriffs des Anspruchs 1.

Aus dem Stand der Technik ist es bekannt, insbesondere bei den Pfandpreisauszeichnungen für den Getränkehandel in Warenmärkten, großformatige Preisauszeichnungsschilder zu verwenden, um die Pfandpreise für Getränkeflaschen in den Verkaufsräumen auszuzeichnen. Die Darstellung der Preise erfolgt für den Flascheninhalt mit Hilfe von großformatigen Ziffernblöcken, die Auszeichnung der Pfandpreise mit Hilfe von Leporellos. Bei diesen Leporellos handelt es sich um zweifach gefalzte Kunststoff- oder Papierstreifen mit insbesondere einem Ziffernaufdruck. Auf den Preisauszeichnungsschildern befinden sich von oben zu bedienende Schubfächer, welche vorne Sichtfenster aufweisen, um die eingesteckten Ziffernblöcke und Leporellos sichtbar werden zu lassen.

Insbesondere für die Pfandpreisauszeichnung ist eines der seitlichen Schubfächer durch weitere Unterteilungen in besonderer Weise gestaltet: Im unteren Teil befindet sich eine Paralleleinteilung in drei schmale Fächer zum Einschub von Leporellos, welche üblicherweise eine Breite von 11 mm aufweisen. Jedes der drei kleinen Fächer ist vorne zu einem Sichtfenster geöffnet. Über den Sichtfächern befindet sich eine Aufschrift, üblicherweise mit den Worten "zuzüglich Pfand".

Im oberen Teil des Schubfaches für die Pfandpreisauszeichnung ist Raum für die Einlage eines Blockes, der üblicherweise die Anzahl und das Volumen der Flaschen pro angebotenem Getränkekasten ausweist.

Üblicherweise - d.h., bei Nichtnutzung der erfindungsgemäßen Wechselkassette - ist es schwierig, die Leporellos in den Schubfächern für die Pfandpreisauszeichnung auszuwechseln. In der Regel wird ein spitzer Gegenstand benötigt, um die Leporellos zur Auswechslung der Ziffern nach oben aus den Schubfächern herausschieben zu können. Ausgehend vom Stand der Technik, liegt der Erfindung die Aufgabe zugrunde, eine Wechselkassette vorzuschlagen, die das Auswechseln der Leporellos wesentlich erleichtert.

Die Aufgabe wird dadurch gelöst, daß die Wechselkassette aus einer Grundplatte, deren Breite durch parallel angeordnete Lamellen in mehrere Fächer unterteilt ist, die zur Aufnahme von Leporellos dienen, und aus Sichtfächern, die die Leporellos in der Wechselkassette sichtbar machen, besteht, wobei die Wechselkassette als Einheit in ein festgefügtes Schubfach eines Preisauszeichnungsschildes einschiebbar ist.

Gemäß einer vorteilhaften Weiterbildung der erfindungsgemäßen Wechselkassette ist vorgesehen, daß am oberen Rand der Grundplatte der Wechselkassette eine Griffrundung vorgesehen ist, wodurch das Einschieben und Herausziehen der Wechselkassette aus dem Schubfach des Preisauszeichnungsschildes erheblich erleichtert wird.

Eine weitere Ausgestaltung der erfindungsgemäßen Wechselkassette sieht vor, daß das die Sichtfächer aufweisende Vorderteil klappbar an der Grundplatte der Wechselkassette befestigt ist.

Um ein Herausfallen der Leporellos aus den Fächern der Wechselkassette zu verhindern, wenn das Vorderteil heruntergeklappt ist, sind an den Lamellen Ecken angebracht, die von jeder Seite nach innen in die Schichtkäse hineinragen.

Die Erfindung wird anhand der nachfolgenden Zeichnungen näher erläutert. Es zeigt:
Fig.1: eine Draufsicht auf eine Ausführungsform der erfindungsgemäßen Wechselkassette mit heruntergeklapptem Vorderteil,
Fig.2: eine Seitenansicht der Darstellung der Ausführungsform der Erfindung gemäß Fig.1,
Fig.3: eine vergrößerte Darstellung des mit A gekennzeichneten Ausschnittes aus Fig.2 und
Fig.4: eine Seitenansicht der erfindungsgemäßen Wechselkassette mit hochgeklapptem Vorderteil.
Fig.1 zeigt eine Draufsicht und Fig.2 zeigt eine entsprechende Seitenansicht einer Ausführungsform der erfindungsgemäßen Wechselkassette 1 mit aufgeklapptem Vorderteil 3.
In Fig.4 ist eine entsprechende Seitenansicht mit hochgeklapptem Vorderteil 3 dargestellt.

Die Wechselkassette 1 besteht aus einem im Spritzgießverfahren verwendbaren Kunststoff (Polypropylen, Polystyrol, o.a.).

Die erfindungsgemäße Wechselkassette 1 ist so dimensioniert, daß sie in ein Schubfach eines üblichen Preisauszeichnungsschildes paßt. Sie hat beispielsweise eine Breite von 36,2 mm und eine Dicke von 3,8 mm. Die Abmessungen sind für die Erfindung jedoch nicht wesentlich. Sie können produktionstechnisch angepaßt werden. Dies gilt auch für die nachfolgend aufgeführten Maße der Einzelteile und deren Abständen zueinander.

Die Wechselkassette 1 besteht aus einer Grundplatte 2, welche zum Zwecke der leichteren Entnahme aus den Fächern der Preisauszeichnungsschilder am oberen Rand eine nach vorne gebogene Abrundung 8 als Griff aufweist.

Zum Zwecke des Einlegens der Leporellos sind auf dem unteren Teil der Grundplatte 2 vier Lamellen 4 mit einer Tiefe von 1,4 mm fest aufgebracht. Die parallel geführten Lamellen 4 unterteilen die gesamte Breite der Wechselkassette 1 in drei Fächer 5 mit einem Innenmaß von 11 mm. Damit die Leporellos auch bei offener Wechselkassette 1 nicht herausfallen und in ihr zusammengefaltet festgehalten werden, sind an den Lamellen 4 Ecken 8 fest angebracht, die von jeder Seite nach innen in die Fächer 5 hineinragen.

Den unteren Abschluß der Wechselkassette 1 bildet eine Querverstrebung 9 mit einer Tiefe von 1,4 mm. An der Kante der unteren Querverstrebung 9 ist das Vorderteil 3 der Wechselkassette 1 so angebracht, daß es zur Abdeckung der Wechselkassette 1 hochgeklappt werden kann. Die Beweglichkeit der Verbindungsstelle wird durch eine Verdünnung des Materials an dieser Stelle bewirkt. Dieser Sachverhalt ist gesondert in Fig. 3 dargestellt.

Das Vorderteil 3 weist drei parallele Sichtfächer 6 mit den Abmessungen von jeweils 8,8 mm 21,5 mm auf, damit die Ziffern der Leporellos bei zugeklappter Wechselkassette 1 sichtbar werden.

Das Vorderteil 3 deckt lediglich den unteren Teil der Wechselkassette 1 ab, soweit die Lamellen 4 reichen.

Der obere Teil der Grundplatte 2 bleibt bis zur Griffrundung 8 an der Oberkante frei, damit die üblichen Ziffernblöcke über Auszeichnung von Anzahl und Volumen der Flaschen zusätzlich eingelegt werden können.

Das Verschließen der Wechselkassette 1 erfolgt durch den Andruck des hochgeklappten Vorderteils 3 beim Einschieben in ein Schubfach des Preisauszeichnungsschildes.

Durch die Erfindung können die Leporellos gebündelt in eine Wechselkassette 1 eingelegt werden, wobei das Auswechseln ohne weitere Hilfsmittel leicht möglich ist. Die Wechselkassette 1 selbst kann durch die Griffrundung 8 wiederum einfach aus dem Schubfach eines Preisauszeichnungsschildes herausgezogen werden.

### Bezugszeichenliste:

- 1: Wechselkassette
- 2: Grundplatte
- 3: Vorderteil
- 4: Lamelle
- 5: Fach
- 6: Sichtfach
- 7: Ecke
- 8: Griffrundung
- 9: Querverstrebung

## Patentansprüche

1. Wechselkassette für die Preisauszeichnung in Warenmärkten,
bestehend aus einer Grundplatte (2), deren Breite durch parallel angeordnete Lamellen (4) in mehrere Fächer (5) unterteilt ist, wobei die Fächer (5) zur Aufnahme von Leporellos dienen, und aus einem Vorderteil (3) mit Sichtfächern (6), die die Leporellos in der Wechselkassette (1) sichtbar machen, dadurch gekennzeichnet, daß die Wechselkassette (1) als Einheit in ein festgefügtes Schubfach eines Preisauszeichnungsschildes einschiebbar ist.

2. Wechselkassette nach Anspruch 1,
wobei am oberen Rand der Grundplatte (2) der Wechselkassette (1) eine Griffrundung (8) vorgesehen ist, die das Einschieben und Herausziehen der Wechselkassette (1) aus einem Fach des Preisauszeichnungsschildes erleichtert.

3. Wechselkassette nach Anspruch 1 oder 2,
wobei das Vorderteil (3) klappbar an der Grundplatte (2) befestigt ist.

4. Wechselkassette nach Anspruch 1,
wobei Ecken (7) vorgesehen sind, die an den Lamellen (4) angebracht sind und von jeder Seite nach innen in die Fächer (4) hineinragen.

## Claims

1. An exchangeable cassette for price marking in merchandise markets, comprising a base plate (2) whose width is subdivided into several compartments (5) by parallel partitions (4), said compartments (5) serving to receive fanfold material, and further comprising a front portion (3) having viewing compartments (6) through which the fanfold material in the exchangeable cassette (1) can be seen,
**characterized in that** the exchangeable cassette (1) is slidable as a unit into a fixed receptacle of a price marking tag.

2. The exchangeable cassette as claimed in claim 1, wherein the upper edge of the base plate (2) of the exchangeable cassette (1) has a rounded handling surface (8) facilitating the insertion and withdrawal of the exchangeable cassette (1) in and from a receptacle of a price marking tag.

3. The exchangeable cassette as claimed in claim 1 or claim 2, wherein the front portion (3) is hinged to the base plate (2).

4. The exchangeable cassette as claimed in claim 1, wherein protrusions (7) are provided on the partitions (4) which extend into the interior of the compartments (4) from each side.

## Revendications

1. Cassette interchangeable d'affichage des prix dans les magasins, composée d'une plaque de base (2) dont la largeur est divisée en plusieurs compartiments (5) par des lamelles (4) disposées parallèlement, lesdits compartiments (5) servant à recevoir des étiquettes pliées en accordéon, et comprenant également une partie antérieure (3) avec des compartiments transparents (6) qui rendent visible les étiquettes pliées en accordéon dans la cassette interchangeable (1),
**caractérisée en ce que** la cassette interchangeable (1) peut se glisser comme unité dans un casier fixe d'une étiquette d'affichage des prix.

2. Cassette interchangeable selon la revendication 1, comportant un bord de préhension recourbé (8) sur le bord supérieur de la plaque de base (2) de la cassette interchangeable (1), ledit bord de préhension étant destiné à faciliter l'insertion et le retrait de la cassette interchangeable (1) d'un casier de l'étiquette d'affichage des prix.

3. Cassette interchangeable selon l'une quelconque des revendications 1 ou 2, dont la partie antérieure (3) est fixée sur la plaque de base (2) de façon à se rabattre.

4. Cassette interchangeable selon la revendication 1, comportant des protubérances (7) qui sont prévues aux lamelles (4) et font saillie de chaque côté vers l'intérieur des compartiments (4).
